# EUROPÄISCHE PATENTSCHRIFT

(11) **EP 1 350 945 B1**
(45) Veröffentlichungstag und Bekanntmachung des Hinweises auf die Patenterteilung: **11.06.2008**
(21) Anmeldenummer: 03005998.4
(22) Anmeldetag: 18.03.2003
(51) Int. Cl.: F02M 35/024, F02M 35/14

(54) **Luftfilter für eine Brennkraftmaschine**
Air cleaner for an internal combustion engine
Filtre à air pour un moteur à combustion interne

(30) Priorität: 27.03.2002 DE 10213603; 01.02.2003 DE 10304028
(43) Veröffentlichungstag der Anmeldung: 08.10.2003
(73) Patentinhaber: Dr. Ing. h.c. F. Porsche Aktiengesellschaft, 71287 Weissach (DE)
(72) Erfinder: Storz, Eberhard, 74366 Kirchheim (DE); Winkel, Jörg, 71287 Weissach (DE)

(56) Entgegenhaltungen:
- EP-A- 1 111 228
- DE-A- 19 940 610
- GB-A- 909 034
- US-A- 6 009 846
- PATENT ABSTRACTS OF JAPAN vol. 2002, no. 05, 3. Mai 2002 (2002-05-03) & JP 2002 021660 A (MITSUBISHI MOTORS CORP), 23. Januar 2002 (2002-01-23)
- PATENT ABSTRACTS OF JAPAN vol. 1997, no. 06, 30. Juni 1997 (1997-06-30) & JP 09 032669 A (SUZUKI MOTOR CORP), 4. Februar 1997 (1997-02-04)

## Beschreibung

Die Erfindung bezieht sich auf einen Luftfilter für eine Brennkraftmaschine nach dem Oberbegriff des Anspruchs 1.

Aus der DE 199 40 610 A1 ist ein Luftfilter für eine Brennkraftmaschine in einem Fahrzeug zur Übertragung von Schall in den Fahrzeuginnenraum bekannt, wozu im Luftfiltergehäuse eine Gehäuseöffnung durch eine schwingende und luftdichte Membran vorgesehen ist. Diese weist ein schallweicheres Material auf als die Gehäusewand, so dass durch Form und Lage der Membran eine gezielte Schallerzeugung- und Ausbreitung vorgenommen wird. Aus der JP 2002 021660 A ist ein Luftfilter für eine Brennkraftmaschine mit einem Gehäuse bekannt, welches im Bereich des Rohlufteinlasses einen unteren Boden mit einer Öffnung aufweist, die durch ein poröses Material abgeschlossen ist, wodurch Eingangsgeräusche reduziert werden sollen.

Aufgabe der Erfindung ist es, ein Luftfiltergehäuse in der Weise auszugestalten, dass ein Außen- und Innengeräusch von Fahrzeugen akustisch zu beeinflussen ist und in das Luftfiltergehäuse in einfacher Montageweise eine Schalleinrichtung zu integrieren ist.

Diese Aufgabe wird erfindungsgemäß durch die Merkmale des Anspruchs 1 gelöst. Weitere vorteilhafte Merkmale beinhalten die Unteransprüche.

Durch die Erfindung wird in vorteilhafter Weise erreicht, dass Schallanteile im Ansaugtrakt über die von einem Gewebe oder einem dünnwandigen Schallelement abgedeckten Öffnungen im Luftfiltergehäuse so abgestrahlt werden, dass ein attraktives Außen- und Innengeräusch am Fahrzeug entsteht. Dies wird im wesentlichen dadurch erzielt, indem zur Luftschallabstrahlung in der Rohluft- oder Reinluftschale des Luftfiltergehäuses mindestens ein Perforationen aufweisendes von Einsatzteil vorgesehen ist, das in einer gehäuseöffnung eingesetzt gehalten wird und einem luftdurchlässigen und feinmaschig strukturiertem Gewebe oder dem dünnwandigen Schallelement abgeschlossen ist. Das Gewebe kann wasserabweisend oder wasserdicht ausgeführt sein. Vorzugsweise sind die Perforationen in einem Einsatzteil vorgesehen, das in die Gehäuseöffnung eingesetzt wird. Das Gewebe oder das Schallelement kann auch zwischen zwei perforierten Einsatzteilen in der Gehäuseöffnung eingespannt sein und die Gehäuseöffnung wird luftdurchlässig verschlossen. Ferner ist auch eine Ausführung denkbar, bei der die Perforationen in die Gehäusewand eingespritzt sind und diese dann vom Gewebe oder dem Schallelement abgedeckt werden.

Es wird durch diese Ausführung einer durch das Gewebe oder dem Schallelement abgedeckten Gehäuseöffnung mit Perforationen in vorteilhafter Weise erreicht, dass Schallanteile beispielsweise im Ansaugtrakt über die Gehäuseöffnung abgestrahlt werden. Insbesondere können auf das gewünschte Innen- und Außengeräusch abgestimmte Perforationen in der Gehäusewand angeordnet werden, das heißt, es ist eine bestimmte Anzahl von Öffnungen bzw. eine bestimmte geometrische Form oder auch ein bestimmter Durchmesser der Öffnungen möglich.

Damit die perforierten Einsatzteile mit zwischenliegendem Gewebe oder Schallelement keine Anschlaggeräusche des Gewebes oder des Schallelements bei Drucksprüngen übertragen können, können an den Einsatzteilen Anschlagdämpfer vorgesehen werden. Das Gewebe kann auch auf die Perforation aufgeklebt sein.

Das verwendete Gewebe ist ein sogenanntes technisches Gewebe, welches gegenüber Wasser, Regen und Schmutz usw. abgedichtet sein kann. Insbesondere ist dieses Gewebe feinmaschig derart ausgeführt, dass eine nachteilige Ansaugung von Warmluft aus dem Motorraum beispielsweise bei Warmstarts vermieden wird. Dagegen läßt das Gewebe im Bereich kleiner Luftdurchsätze, wie beispielsweise beim Start, Leerlauf und bei Teillast der Brennkraftmaschine nur eine geringe Durchströmung zu. Im Bereich größerer Luftdurchsätze, wie beispielsweise bei Vollast der Brennkraftmaschine kann das Gewebe aufgrund seiner Strukturierung einen größeren Anteil der angesaugten Luft zulassen. Dies führt zu einer Reduzierung des Druckverhaltens in der Sauganlage und kann zu einer Leistungssteigerung des Motors genutzt werden. Durch die unterschiedliche Luftansaugung in den verschiedenen Betriebszuständen des Motors ist eine gewünschte Warm-/Kalttrennung hinsichtlich der Ansaugluft möglich.

Nach einer weiteren Ausführung der Erfindung ist an die die Gehäuseöffnung bildende Gehäusewand eine Perforationen aufweisenden Wand eingeformt und zwischen dieser Wand und einem aufgesetzten Perforationen aufweisenden Einsatzteil ist die aus dem Gewebe oder dem dünnwandigen Schallelement bestehenden Membran angeordnet.

Ferner kann die aus dem Gewebe oder dem Schallelement bestehende Membran mit einem Rahmen verbunden sein, der oberhalb oder unterhalb einer Gehäuseöffnung angeordnet und mit dem Gehäuse verbunden ist.

Ausführungsbeispiele der Erfindung sind in den Zeichnungen dargestellt und werden im folgenden näher beschrieben.

Es zeigen
- Fig. 1: eine schematische Darstellung eines Luftfiltergehäuses mit einer perforierten Luftöffnung in einem Einsatzteil und einer Abdeckung mittels eines technischen Gewebes oder einem Schallelement,
- Fig. 2: eine weitere Ausführung mit zwischen zwei perforierten Einsatzteilen angeordneten technischen Gewebes oder einem Schallelement,
- Fig. 3: eine weitere Ausführung im Schnitt eines mit einem Rahmen verbundenen Gewebes oder Schallelements,
- Fig. 4: eine weitere Ausführung im Schnitt, bei der das Gewebe oder das Schallelement mit einer aufgesetzten Schale verbunden ist und
- Fig. 5: eine weitere Ausführung im Schnitt, bei der das Gewebe oder Schallelement direkt mit der Schale verbunden ist.

Ein Luftfiltergehäuse 1 für eine Brennkraftmaschine eines Kraftfahrzeugs setzt sich zumindestens aus einer Rohluftschale 2 und einer Reinluftschale 3 zusammen, die dicht miteinander verbunden sind. Zwischen diesen beiden Schalen 2 und 3 ist ein Luftfilter 4 angeordnet. Die Zuführung von Rohluft LR in das Gehäuse 1 erfolgt über einen Schnorchel 20 bzw. über eine Öffnung 5 in der Rohluftschale 2 und dann durch den Luftfilter 4 in die Reinluftschale 3 und von hier aus wird die Reinluft LM über eine Zuführleitung einem Motor zugeleitet.

In der Rohluftschale 2 oder in der Reinluftschale 3 des Luftfiltergehäuses 1 ist beispielsweise obenseitig des Gehäuses oder an einem anderen Ort des Gehäuses eine Luftöffnung 6 vorgesehen, die Perforationen 7 aufweist. Die Öffnung ist exemplarisch nur in der Rohluftschale 2 gezeigt; sie kann auch in der Reinluftschale 3 vorgesehen sein. Diese Perforationen 7 sind nach außen hin mit einem technischen Gewebe 8 abgedeckt, das feinmaschig strukturiert ausgeführt ist und gegen Wasser, Schmutz, Regen und dgl. abdichtet. Es kann auch ein dünnwandiges Schallelement verwendet werden, das die gleichen Eigenschaften aufweist, wie ein Gewebe. Dagegen kann Luft von außen angesogen werden und Schallanteile werden im Ansaugtrakt über das Gehäuse derart abgestrahlt, dass ein Außen- und Innengeräusch abstimmbar ist. Entsprechendes gilt auch für die Reinluftschale 3. Das Gewebe oder das Schallelement kann schwingend angeordnet sein.

In einer ersten Ausführung gem. Fig. 1 ist die Öffnung 6 in der Rohluftschale 2 des Gehäuses 1 mit Perforationen in einem Einsatzteil 11 versehen, das mit Löchern bestimmter Anzahl, Form und Durchmesser versehen ist, die von dem technischen Gewebe 8 oder dem Schallelement abgedeckt sind. Das Einsatzteil 11 kann entweder in die Gehäusewand eingeformt bzw. mitgespritzt worden sein oder es ist ein befestigbares separates Teil. Nach einer weiteren Ausführung gem. Fig. 2 ist in der Rohluftschale 2 zwischen zwei mit Perforationen 7 versehenen Einsatzteilen 10 und 11 das technische Gewebe 8 oder das Schallelement angeordnet.

Mit den Einsatzteilen 10 und 11 sind innenseitig zueinander gerichtete Anschlagdämpfer 12, 13 verbunden, die zueinander beabstandet oder anliegend sind und zwischen denen das technische Gewebe 8 oder das Schallelement angeordnet ist. Diese Anschlagdämpfer 12, 13 bestehen vorzugsweise aus einem Dämpfungswerkstoff wie beispielsweise aus Schaumstoff, so dass bei möglichen Drucksprüngen keine unerwünschten Geräusche, wie beispielsweise sog. "Ploppgeräusche" entstehen können.

Das technische Gewebe 8 oder das Schallelement kann eine solche Struktur aufweisen, dass im Bereich kleiner Luftdurchsätze, wie beim Start, Leerlauf und bei Teillast des Motors nur eine geringe Luftdurchströmung zugelassen wird; dagegen im Bereich größerer Luftdurchsätze, wie bei Vollast, wird ein größerer Anteil der angesaugten Luft zugelassen.

Durch die Ausbildung der Rohluftschale 2 mit der Luftöffnung 6 wird eine bestimmte Akustik durch Schallabstrahlung erzielt um das Außen- und Innengeräusch des Fahrzeugs zu optimieren.

Die Rohluftschale 2 kann mit dem sogenannten Luftschnorchel 20 versehen sein, indem statt oder in Kombination mit der Luftöffnung 6 eine Öffnung 6a mit Perforationen vorgesehen ist. Diese ist dann entsprechend mit dem technischen Gewebe 8 oder dem Schallelement abgedeckt, so dass eine Schallabstrahlung auch von diesem Ort aus möglich ist. Desweiteren kann die Öffnung 6 auch seitlich oder an einem anderen Ort der Rohluft- oder Reinluftschale 2 oder 3 angeordnet sein. Es kann eine Perforationen 7 aufweisende Öffnung 6 mit einer Gewebe- oder Schallelementabdeckung zur Luftschallabstrahlung wenigstens in einem Bereich einer Luftführung vom Schnorchel 20 bis zur Drosselklappe des Motors angeordnet sein.

Die Perforationen 7 können auch in die Gehäusewand der Rohluftschale 2 mit eingespritzt sein und dann über das Gewebe 8 oder das Schallelement abgedeckt werden. Die Öffnung 6 mit den Perforationen 7 und dem Gewebe 8 oder dem Schallelement kann in jedem Bereich der Luftführung zum Motor angeordnet werden.

Gemäß einer weiteren Ausführungsform nach Fig. 3 ist das technische Gewebe 8 oder das gleichwirkende Schallelement an einem Rahmen 14 befestigt, der mit der Rohluftschale 2 des Gehäuses 1 verbunden ist und die Luftöffnung 6 im Gehäuse 1 abdeckt. Dieser Rahmen 14 kann auch eine Öffnung in der Reinluftschale 3 abdecken.

Nach der weiteren Ausführung gem. Fig. 4 ist die Öffnung 6 in der Rohluftschale 2 durch eine mit Perforationen 7 versehene Gehäusewand 15 verbunden, an die sich ein Kanal 16 anschließt, welcher von dem Gewebe 8 oder dem Schallelement abgeschlossen ist. Eine Abdeckung nach außen hin erfolgt über eine Schale 17, die ebenfalls Perforationen 7 aufweist.

## Patentansprüche

1. Luftfilter (4) für eine Brennkraftmaschine mit einem Gehäuse (1), in dem ein Luftfilterelement angeordnet ist, welches zwischen einem Rohlufteinlass in einer Rohluftschale (2) und einem Reinluftauslass in einer Reinluftschale(3) angeordnet ist und im Gehäuse (1) eine Öffnung (6) vorgesehen ist, die von einer Membran abgedeckt ist, **dadurch gekennzeichnet, dass** zur Luftschallabstrahlung in der Rohluftschale (2) oder der Reinluftschale (3) des Luftfiltergehäuses (1) mindestens ein Perforationen (7) aufweisendes Einsatzteil (11) vorgesehen ist, das in der Gehäuseöffnung (6) eingesetzt gehalten wird und von einem luftdurchlässigen und feinmaschig strukturierten Gewebe (8) oder einem dünnwandigen Schallelement abgedeckt ist.

2. Luftfilter nach Anspruch 1, **dadurch gekennzeichnet, dass** das Einsatzteil (11) in die Gehäusewand der Rohluftschale (2) oder der Reinluftschale (3) eingesetzt ist.

3. Luftfilter nach den Anspruch 1 oder 2, **dadurch gekennzeichnet, dass** zwischen zwei in die Gehäuseöffnung (6) eingesetzten perforierten Einsatzteilen (10 und 11) das Gewebe (8) oder das Schallelement eingespannt ist und die Gehäuseöffnung (6) luftdurchlässig verschließbar ist.

4. Luftfilter nach den Ansprüchen 1, 2 oder 3, **dadurch gekennzeichnet, dass** die Einsatzteile (10, 11) gegenüberstehende Anschlagdämpfer (12, 13) aufweisen und zwischen diesen das Gewebe (8) oder das Schallelement angeordnet ist.

5. Luftfilter nach Anspruch 4, **dadurch gekennzeichnet, dass** die Anschlagdämpfer (12, 13) aus einem Dämpfungswerkstoff bestehen.

6. Luftfilter nach einem der vorhergehenden Ansprüche, **dadurch gekennzeichnet, dass** an die die Gehäuseöffnung (6) bildende Gehäusewand eine Perforationen (7) aufweisende Wand angeformt ist und zwischen dieser Wand und einem aufgesetzte Perforationen aufweisenden Einsatzteil (17) die aus dem Gewebe (8) oder dem dünnwandigen Schallelement bestehende Membran angeordnet ist.

7. Luftfilter nach einem der vorhergehenden Ansprüche, **dadurch gekennzeichnet, dass** die aus dem Gewebe (8) oder dem Schallelement bestehende Membran mit einem Rahmen (14) verbunden ist, der ober- oder unterhalb der Gehäuseöffnung (6) angeordnet und mit dem Luftfiltergehäuse (1) verbindbar ist.

8. Luftfilter nach einem oder mehreren der vorhergehenden Ansprüche, **dadurch gekennzeichnet, dass** das Gewebe (8) oder das Schallelement eine derartige Luftdurchlässigkeit aufweist, dass bei Teillast der Brennkraftmaschine ein geringerer Luftdurchsatz als bei Vollast der Brennkraftmaschine eintritt.

9. Luftfilter nach einem oder mehreren der vorhergehenden Ansprüche, **dadurch gekennzeichnet, dass** die Gehäuseöffnung (6) an einer Oberseite (15) oder an einer Seitenwand der Rohluftschale (2) vorgesehen ist.

10. Luftfilter nach Anspruch 1, **dadurch gekennzeichnet, dass** eine Öffnung (6a) mit Perforationen (7) in einem Luftschnorchel (20) der Rohluftschale (2) vorgesehen ist, die von dem Gewebe (8) oder dem Schallelement abgedeckt wird.

11. Luftfilter nach Anspruch 1, **dadurch gekennzeichnet, dass** die Perforationen (7) in eine Wandung der Rohluftschale (2) mit eingespritzt und vom Gewebe (8) oder dem Schallelement abgedeckt sind.

12. Luftfilter nach einem der vorhergehenden Ansprüche, **dadurch gekennzeichnet, dass** eine Perforationen (7) aufweisende Öffnung (6) mit einer Gewebe- oder Schallelementabdeckung zur Luftschallabstrahlung wenigstens in einem Bereich einer Luftführung vom Schnorchel (20) bis zu einer Drosselklappe des Motors angeordnet ist.

## Claims

1. Air filter (4) for an internal combustion engine having a housing (1) in which is arranged an air filter element which is arranged between an unfiltered air inlet in an unfiltered air shell (2) and a clean air outlet in a clean air shell (3), and an opening (6) is provided in the housing (1), which opening (6) is covered by a diaphragm, **characterized in that**, for airborne sound emission, at least one insert part (11) which has perforations (7) is provided in the unfiltered air shell (2) or in the clean air shell (3) of the air filter housing (1), which insert part (11) is held inserted in the housing opening (6) and is covered by an air-permeable and fine-mesh-structured fabric (8) or a thin-walled sound element.

2. Air filter according to Claim 1, **characterized in that** the insert part (11) is inserted into the housing wall of the unfiltered air shell (2) or of the clean air shell (3).

3. Air filter according to Claim 1 or 2, **characterized in that** the fabric (8) or the sound element is clamped between two perforated insert parts (10 and 11) which are inserted into the housing opening (6), and the housing opening (6) can be closed off in an air-permeable fashion.

4. Air filter according to Claims 1, 2 or 3, **characterized in that** the insert parts (10, 11) have opposite stop dampers (12, 13) and the fabric (8) or the sound element is arranged between said stop dampers (12, 13).

5. Air filter according to Claim 4, **characterized in that** the stop dampers (12, 13) are composed of a damping material.

6. Air filter according to one of the preceding claims, **characterized in that** a wall which has perforations (7) is integrally formed on the housing wall which forms the housing opening (6), and the diaphragm which is composed of the fabric (8) or the thin-walled sound element is arranged between said wall and a placed-on insert part (17) which has perforations.

7. Air filter according to one of the preceding claims, **characterized in that** the diaphragm which is composed of the fabric (8) or the sound element is connected to a frame (14) which is arranged above or below the housing opening (6) and which can be connected to the air filter housing (1).

8. Air filter according to one or more of the preceding claims, **characterized in that** the fabric (8) or the sound element has such a degree of air permeability that a lower air throughput occurs at part load of the internal combustion engine than at full load of the internal combustion engine.

9. Air filter according to one or more of the preceding claims, **characterized in that** the housing opening (6) is provided on an upper side (15) or on a side wall of the unfiltered air shell (2).

10. Air filter according to Claim 1, **characterized in that** an opening (6a) with perforations (7) is provided in an air snorkel (20) of the unfiltered air shell (2) which is covered by the fabric (8) or the sound element.

11. Air filter according to Claim 1, **characterized in that** the perforations (7) are integrally injection-moulded into a wall of the unfiltered air shell (2) and are covered by the fabric (8) or the sound element.

12. Air filter according to one of the preceding claims, **characterized in that** an opening (6) which has perforations and having a fabric or sound element cover for airborne sound emission is arranged at least in a region of an air guide from the snorkel (20) to a throttle flap of the engine.

## Revendications

1. Filtre à air (4) pour un moteur à combustion interne comprenant un boîtier (1), dans lequel est disposé l'élément de filtre à air, qui est disposé entre une entrée d'air brut dans une coque d'air brut (2) et une sortie d'air pur dans une coque d'air pur (3), une ouverture (6) étant prévue dans le boîtier (1), laquelle est recouverte d'une membrane, **caractérisé en ce que** pour la diffusion des bruits aériens dans la coque d'air brut (2) ou la coque d'air pur (3) du boîtier (1) du filtre à air, on prévoit au moins une partie d'insertion (11) présentant des perforations (7) qui est maintenue insérée dans l'ouverture du boîtier (6) et qui est recouverte par un tissu structuré (8) à fines mailles et perméable à l'air ou par un élément sonore à parois minces.

2. Filtre à air selon la revendication 1, **caractérisé en ce que** la partie d'insertion (11) est insérée dans la paroi de boîtier de la coque d'air brut (2) ou de la coque d'air pur (3).

3. Filtre à air selon la revendication 1 ou 2, **caractérisé en ce qu'**entre deux parties d'insertion (10 et 11) perforées insérées dans l'ouverture du boîtier (6), le tissu (8) ou l'élément sonore est tendu, et l'ouverture du boîtier (6) peut être fermée de manière perméable à l'air.

4. Filtre à air selon la revendication 1, 2 ou 3, **caractérisé en ce que** les parties d'insertion (10, 11) présentent des amortisseurs de butée (12, 13) opposés entre lesquels est disposé le tissu (8) ou l'élément sonore.

5. Filtre à air selon la revendication 4, **caractérisé en ce que** les amortisseurs de butée (12, 13) se composent d'un matériau d'amortissement.

6. Filtre à air selon l'une quelconque des revendications précédentes, **caractérisé en ce qu'**une paroi présentant des perforations (7) est façonnée sur la paroi du boîtier formant l'ouverture du boîtier (6), et entre cette paroi et une partie d'insertion (17) mise en place, présentant des perforations, est disposée la membrane constituée du tissu (8) ou de l'élément sonore à parois minces.

7. Filtre à air selon l'une quelconque des revendications précédentes, **caractérisé en ce que** la membrane constitué du tissu (8) ou de l'élément sonore est connectée à un cadre (14), qui est disposé au-dessus ou en dessous de l'ouverture du boîtier (6) et qui peut être connecté au boîtier du filtre à air (1).

8. Filtre à air selon l'une quelconque ou plusieurs des revendications précédentes, **caractérisé en ce que** le tissu (8) ou l'élément sonore présente une telle perméabilité à l'air que dans le cas d'une charge partielle du moteur à combustion interne, un plus faible débit d'air entre dans le moteur à combustion interne que dans le cas d'une pleine charge.

9. Filtre à air selon l'une quelconque ou plusieurs des revendications précédentes, **caractérisé en ce que** l'ouverture du boîtier (6) est prévue sur un côté supérieur (15) ou une paroi latérale de la coque d'air brut (2).

10. Filtre à air selon la revendication 1, **caractérisé en ce qu'**une ouverture (6a) est pourvue de perforations (7) dans un schnorchel d'air (20) de la coque d'air brut (2), qui est recouverte par le tissu (8) ou l'élément sonore.

11. Filtre à air selon la revendication 1, **caractérisé en ce que** les perforations (7) sont formées par moulage par injection dans une paroi de la coque d'air brut (2) et sont recouvertes par le tissu (8) ou l'élément sonore.

12. Filtre à air selon l'une quelconque des revendications précédentes, **caractérisé en ce qu'**une ouverture (6) présentant des perforations (7) avec un recouvrement de tissu ou d'élément sonore pour la diffusion des bruits aériens est disposée au moins dans une région d'un guidage d'air depuis le schnorchel (20) jusqu'à un papillon d'étranglement du moteur.
